# EUROPÄISCHE PATENTSCHRIFT

(11) **EP 2 932 516 B1**
(45) Veröffentlichungstag und Bekanntmachung des Hinweises auf die Patenterteilung: **01.02.2017**
(21) Anmeldenummer: 12810166.4
(22) Anmeldetag: 12.12.2012
(51) Int. Cl.: H01F 27/14, F28F 9/02, F28D 1/03

(54) **DEHNRADIATOR FÜR EINEN HERMETISCH ABGESCHLOSSENEN ELEKTRISCHEN TRANSFORMATOR**
EXPANSION RADIATOR FOR A HERMETICALLY CLOSED ELECTRICAL TRANSFORMER
RADIATEUR EXTENSIBLE POUR UN TRANSFORMATEUR ÉLECTRIQUE HERMÉTIQUEMENT FERMÉ

(43) Veröffentlichungstag der Anmeldung: 21.10.2015
(73) Patentinhaber: Siemens Aktiengesellschaft, 80333 München (DE)
(72) Erfinder: PEINBAUER, Richard, A-4122 Arnreit (AT); WENIGER, Martin, A-3300 Amstetten (AT)
(74) Vertreter: Maier, Daniel Oliver
(86) Internationale Anmeldenummer: PCT/EP2012/075233
(87) Internationale Veröffentlichungsnummer: WO 2014/090296

(56) Entgegenhaltungen:
- DE-B- 1 078 146
- DE-B4-102009 015 377
- JP-A- S55 115 309

## Beschreibung

### Technisches Gebiet

Die Erfindung betrifft einen Dehnradiator für einen hermetisch abgeschlossenen elektrischen Transformator oder eine Drossel, welchem eine Wärmeaustauschflüssigkeit über ein Zulaufmittel zugeführt, durch einen Dehnwellen-Hohlraum, gebildet durch eine Dehnwelle und ein zugeordnetes Abdeckteil, geleitet und anschließend über Ablaufmittel abgeleitet wird.

### Stand der Technik

Elektrische Transformatoren oder Drosseln, wie sie in Energie-Verteilungsnetzen eingesetzt werden, werden üblicher Weise mit einem Isolieröl gekühlt. Um die bei Betrieb auftretenden Schwankungen des Ölvolumens aufzufangen, ist am Deckel des Transformatorkessels ein Ausgleichgefäß vorgesehen. In diesem Ausgleichgefäß kommt es trotz Entfeuchter durch den Kontakt mit der Umgebungsluft zur Aufnahme von Feuchtigkeit und Sauerstoff im Isolieröl, wodurch sich der Alterungsprozess des Isolierpapiers beschleunigt und die Lebensdauer verringert. Um diesen beschleunigten Alterungsprozess des Isolierpapiers entgegen zu wirken, ist auch bekannt, den Transformator hermetisch gegen die äußere Umgebung abzuschotten.

Zur Kompensation von Volumen und Druckschwankungen sind als Kühlvorrichtung so genannte Dehnradiatoren bekannt, die über Anschlussleitungen mit dem Transformatorkessel verbunden sind und durch Ausbauchung ihrer Kühlglieder eine bestimmte Schwankungsbreite des Ölvolumens verkraften können. Ein Dehnradiator kann aber konstruktionsbedingt natürlich nicht ein beliebig großes Dehnvolumen, sondern nur ein seiner Bauform zugeordnetes maximales Dehnvolumen kompensieren.

Eine Kühlvorrichtung für Transformatoren, bei der einzelne Radiatorglieder durch Ausbauchung schwankende Volumina ausgleichen, ist beispielsweise aus der DE 100 10 737 C2 bekannt. Er ist aus zwei mit einer Mehrzahl von Sicken versehenen Blechteilen gebildet, wobei die beiden Blechteile am Rand miteinander verbunden/verschweißt sind und zusätzlich durch Schweißungen in den Sicken miteinander verbunden sind. Die beiden Bleche sind im Gegensatz zu herkömmlichen Radiatoren dabei jeweils nur bei jeder zweiten der Mehrzahl der Sicken miteinander verbunden, um ein größeres Dehnvolumen zu erhalten, und ohne die mechanische Stabilität zu verlieren. Um eine möglichst effiziente Kühlung zu erreichen, werden die Ausbauchungen in der DE 10 2005 002 005 B4 mittels einer Distanzleiste begrenzt. In beiden Ausführungen sind die beiden Blechteile der Radiatorglieder umfangsseitig miteinander verschweißt, was in der Herstellung aufwändig macht.

Aus der DE 10 2009 015 377 B4 ist ein vergleichsweise hierzu einfacher herzustellender Kühlradiator bekannt, der aus einem Tragblech und einem einzigen Wellblech gebildet ist. Die einzelnen Wellen werden dabei von Sammelrohren, so genannten Kollektoren, mit Wärmeaustauschflüssigkeit (Kühlflüssigkeit) versorgt. Diese Kühlflüssigkeit strömt dabei aber nicht gleich bei Eintritt in Richtung des Bugs der Blechteile, sondern schräg nach unten in den Hohlraum einer Dehnwelle. Dadurch trägt aber der obere Teil des Wellblechs nur in einem verminderten Ausmaß zur Kühlwirkung bei.

### Darstellung der Erfindung

Es ist eine Aufgabe der vorliegenden Erfindung, einen Dehnradiator für einen hermetisch abgeschlossenen elektrischen Transformator oder eine Drossel anzugeben, der eine bessere Kühlwirkung aufweist, gleichzeitig aber kostengünstig herstellbar ist.

Diese Aufgabe wird durch einen Dehnradiator gemäß den Merkmalen des Anspruchs 1 gelöst. Vorteilhafte Ausgestaltungen der Erfindung sind in den abhängigen Ansprüchen definiert

Gemäß der Erfindung weist der Dehnradiator Dehnwellen auf, bei denen jeweils im Mündungsbereich ein Strömungsleitteil angeordnet ist. Das Strömungsleitteil lenkt die einströmende Wärmeaustauschflüssigkeit bei Eintritt in den Hohlraum der Dehnwelle in Richtung zum äußeren Rand, das heißt zum Bug der Dehnwelle. Folge davon ist, dass die Kühlwirkung des oberen Teils des Radiators, der nahe am Sammelrohr liegt, vergleichsweise größer ist. Eine bessere Kühlwirkung bedeutet insgesamt wiederum, dass die Betriebstemperatur des Trafoöls geringer ist. Folge davon ist, dass die Schwankungsbreite für das Ölvolumen im Transformatorkessel sich verringert. Eine geringere Volumenschwankung bedeuten aber, dass vom Radiator eine geringere Ausbauchung gefordert ist. Materialermüdung und Beanspruchung der Verbindungsstellen der einzelnen Teile des Dehnradiators sind daher geringer bzw. es kann eine größere Verlustleistung beherrscht werden. Dies ist günstig für die Lebensdauer. Von besonderem Vorteil ist, dass der Strömungsleitteil auf einfache Weise in die Herstellung des Sammelrohrs integriert werden kann, so dass die Gesamtkosten für den erfindungsgemäßen Dehnradiator vergleichsweise gering gehalten werden können.

Eine bevorzugte Ausführungsform des Dehnradiators kann so konstruiert sein, dass der Strömungsleitteil so ausgebildet ist, dass der Querschnitt des in die Dehnwelle ragenden Strömungsleitteils in Richtung der Stirnseite zum abfließenden Sammelrohr gesehen abnimmt. Dadurch wird das Kühlmedium effizient in Richtung des Bugs geleitet, die weitere Flüssigkeitsströmung erfährt aber einen geringeren Strömungswiderstand. Dieser Effekt der anfänglichen Lenkung der Strömung in Richtung des Bugs und anschließenden Strömung in Richtung zur Stirnseite einer Dehnwelle, kann durch verschiedene Formgebung des Strömungsleitteils bewirkt werden.

In einer besonders bevorzugten Ausführungsform der Erfindung kann der in den Innenraum der Dehnwelle ragende Strömungsleitteil ein plattenförmiger Teil sein, z.B. ein Blech, das die Form eines Trapezes aufweist.

In einer anderen bevorzugten Ausführungsform kann der in die Dehnwelle ragende Strömungsleitteil in Richtung zum Bug hin spitz zu laufen, z.B. in der Form eines Keils.

In einer ganz besonders bevorzugten Ausführungsform ist der Strömungsleitteil in seiner Flächenform trapezförmig und sein Querschnitt in Richtung zum Bug hin spitz zulaufende ausgebildet.

Es ist auch denkbar, dass der Strömungsleitteil als Kegel oder ähnlich hierzu ausgebildet ist. Von Bedeutung ist lediglich, dass das Leitelement in die Dehnwelle hinein ragt und das einströmende Transformatoröl in Richtung der äußeren Randseite lenkt, wo die Wärmeabfuhr besonders günstig ist.

Hinsichtlich der Herstellungskosten ist es besonders vorteilhaft, wenn der Dehnradiator aus zwei Reihen von Dehnwellen gebildet ist, wobei jede Dehnwellen-Reihe aus einem einzigen auf einem Abdeckblech aufgeschweißten Wellblech gebildet ist.

Mit Vorteil ist der erfindungsgemäße Dehnradiator bei Verteilertransformatoren in Energieversorgungsnetzen anwendbar.

### Kurzbeschreibung der Zeichnungen

Zur weiteren Erläuterung der Erfindung wird im nachfolgenden Teil der Beschreibung auf Zeichnungen Bezug genommen, aus denen weitere Vorteile, Ausgestaltungen, Einzelheiten und Wirkungen der Erfindung anhand nicht ausschließender Ausführungsbeispiele zu entnehmen sind.

Es zeigen:
- Figur 1: einen erfindungsgemäßen Dehnradiator in einer perspektivischen Ansicht;
- Figur 2: den Dehnradiator gemäß Detail "M" in Figur 1;
- Figur 3: den Dehnradiator gemäß Figur 1 von der Seite gesehen;
- Figur 4: eine Detaildarstellung gemäß Schnitt "P-P" in Figur 3;
- Figur 5: eine heraus gerissene Dehnwelle in einer geschnittenen Darstellung, bei der gemäß einer besonderen Ausführung der Erfindung, der Strömungsleitteil in der Form eines Keils ausgebildet ist.

### Ausführung der Erfindung

Die Figur 1 zeigt in einer perspektivischen Ansicht einen erfindungsgemäßen Dehnradiator 1. Der Dehnradiator 1 besteht im Wesentlichen aus zwei Reihen Dehnwellen 9, die jeweils beidseits eines oberen Sammelrohrs 2 und eines unteren Sammelrohrs 12 (Kollektoren) angeordnet sind. Die Dehnwellen 9 sind an ihrer Rückseite im Bereich der Innenseite zwischen den beiden Sammelrohren 2,12 mit einem Abdeckblech 6 mittels einer Schweißnaht 11 verschweißt. Ebenso sind die Stirnseiten der Dehnwelle oben und unten flüssigkeitsdicht verschweißt. Der Querschnitt des Sammelrohrs 2 ist im gezeigten Beispiel rechteckig und mündet in ein kreisrundes Rohr mit einem Flansch zum Anschluss an einen Transformator oder eine Drossel. In diesen Flansch strömt in Richtung des Pfeils 10 bei Betrieb das Wärme-Austauschmedium (Isolieröl z.B. Transformatoröl) und verlässt den Dehnradiator 1 an seinem unteren Sammelrohr 12. Der konstruktive Aufbau ist bezüglich einer gedachten durch die Kollektoren 2, 12 verlaufenden Mittenebene symmetrisch. Die beiden Dehnwellen 9 werden jeweils aus einem einzigen Wellblech (Faltblech) gebildet. In einem praktischen Beispiel eines Verteiltransformators steht eine Dehnwelle (Kühlrippe) etwa 100 bis 300 mm ab, hat eine Dicke von etwa 10 mm (bei einer Blechstärke von ca.1mm) und einen Abstand zueinander von etwa 50 mm. Jede Dehnwelle 9 umschließt einen in Längserstreckung der Dehnwelle gesehen länglichen Dehnwellen-Hohlraum 7 (siehe Figur 5). Dieser Hohlraum 7 ist jeweils endseitig flüssigkeitsdicht verschweißt und wie bereits gesagt flüssigkeitsleitend mit einer oberen und unteren Sammelleitung 2,12 (Zu- und Ablauf) verbunden.

Jeder Dehnwelle 9 kommt bei einem Dehnradiator eine Doppelfunktion zu: zum einen soll die bei Betrieb des Transformators / Drossel durch das Kühlmedium heran transportierte Wärmemenge an die Umgebung abgeführt werden; zum anderen soll eine betriebsbedingte Schwankung des Drucks im hermetisch abgeschlossenen Transformatorkessel kompensiert werden. Diese Kompensation des Ölvolumens beziehungsweise des Öldrucks erfolgt durch eine entsprechende elastische Formänderung der Dehnwelle 9. Jede Dehnwelle 9 ist nach Art eines Kissens konstruiert. Bei einem Überdruck im Transformatorkessel kommt es zu einer Ausbauchung des Kissens. Hinsichtlich der Volumenkompensation ist es günstig, wenn die Dehnwelle 9 selbst aus einem elastischen, leicht nachgebenden Werkstoff gefertigt ist. In Figur 1 ist das obere Sammelrohr 2 im Bereich eines Abschnitts "M" geschnitten.

Figur 2 zeigt eine vergrößerte Darstellung des Abschnitts "M" der Figur 1. Die Schnittdarstellung macht den Blick frei auf Mündungsbereiche 4 im Sammelrohr-Hohlraum 3. Durch jeden dieser Mündungsbereiche 4 strömt das Transformatoröl in eine Dehnwelle 9, wobei gemäß der Erfindung diese Strömung durch ein Strömungsleitteil 5 (Figur 4) in Richtung zur äußeren Kante, das ist die Biegung des Wellblechs, der Bug 8. Die teilweise geschnittene Darstellung der Figur 2 zeigt auch, dass das Sammelrohr 2 aus zwei mit ihren Schenkeln zueinander gerichteten U-Profilen gebildet ist.

Figur 3 zeigt den erfindungsgemäßen Dehnradiator 1 in einer Seitenansicht.

Figur 4 zeigt eine Schnittdarstellung eines Details gemäß der Linie "P-P" der Figur 3. Der Strömungsleitteil 5 ist hier sehr gut zu erkennen. Gemäß der hier gezeigten Ausführungsform der Erfindung ist es ein plattenförmiger Teil von der Gestalt eines Trapezes. Er ist mit dem unteren U-Profil des Sammelrohrs 2 verschweißt und ragt mit zunehmend geringer werdender Höhe in den Dehnwellen-Hohlraum 7 hinein. Dadurch wird das in den Mündungsbereich 4 hinein strömende Kühlmedium (Pfeil 14) zum äußeren Rand der Dehnwelle 9, das heißt zum Bug 8 gelenkt. Anschließend folgt die Strömungsrichtung dem Pfeil 15 in Richtung Abfluss. Was die Kühlwirkung anbelangt, trägt der in Figur 4 geschnitten dargestellte obere Bereich einer Dehnwelle 9 einen höheren Anteil an der Entwärmung der Isolier-Kühlflüssigkeit, als dies bislang bei Kühlradiatoren der Fall war. Wie der Darstellung der Figur 4 auch zu entnehmen ist, ist das obere Sammelrohr 2 aus zwei mit ihren Schenkeln aufeinander zu weisende U-Profile gebildet. Der Sammelrohr-Hohlraum 3 ist im Querschnitt rechteckförmig. Der Strömungsteil 5 ist ein Blechteil, der am unteren dieser U-Profile angeschweißt ist.

Figur 5 zeigt in einer ausgerissenen vergrößerten räumlichen Darstellung eine einzige Dehnwelle 9 und das zugeordnete Abdeckblech 6. Die Dehnwelle 9 besteht aus einem um 180° gebogenen Blech (Wellblech oder Faltblech), bei dem die beiden Schenkel nahezu parallel bis zum Bug 8 verlaufen. Im Dehnwellen-Hohlraum 7 ist wieder der Strömungsleitteil 5 zu sehen, welcher zum einen in Richtung des Bugs 8 spitz zuläuft, zum anderen aber die Form eines Trapez aufweist. Dadurch gelingt es auf besonders effiziente Weise das in Richtung des Pfeils 14 einströmende Wärmeaustauschmittel (Isolations-Kühlmittel, z.B. Transformatoröl) zum äußeren Rand der als Kühlrippen fungierenden Dehnwelle 8 zu lenken und dadurch die Kühlwirkung zu verbessern.

Obwohl die Erfindung in Detail anhand der oben beschriebenen bevorzugten Ausführungsbeispiele näher illustriert und beschrieben wurde, so ist die Erfindung nicht durch die offenbarten Beispiele eingeschränkt. Insbesondere können andere Variationen vom Fachmann hieraus abgeleitet werden, ohne den Schutzumfang der Erfindung zu verlassen.

Zusammenstellung der verwendeten Bezugszeichen
- 1: Dehnradiator
- 2: Sammelrohr
- 3: Sammelrohr-Hohlraum
- 4: Mündungsbereich
- 5: Strömungsleitteil
- 6: Abdeckblech
- 7: Dehnwellen-Hohlraum
- 8: Bug
- 9: Dehnwelle
- 10: Pfeil
- 11: Schweißnaht
- 14, 15: Strömungsrichtung

## Patentansprüche

1. Dehnradiator für einen hermetisch abgeschlossenen elektrischen Transformator oder eine Drossel, welchem eine Wärmeaustauschflüssigkeit über ein Zulaufmittel (2) zugeführt, durch einen Dehnwellen-Hohlraum (7), gebildet durch eine Dehnwelle (9) und ein zugeordnetes Abdeckteil (6), geleitet und anschließend über Ablaufmittel (12) abgeleitet wird, **dadurch gekennzeichnet, dass** in einem Mündungsbereich (4) zwischen Zulaufmittel (2) und Dehnwellen-Hohlraum (7) ein die Strömungsrichtung der Wärmeaustauschflüssigkeit lenkender Strömungsleitteil (5) angeordnet ist, der in den Dehnwellen-Hohlraum (7) ragt.

2. Dehnradiator nach Anspruch 1, **dadurch gekennzeichnet, dass** der Strömungsleitteil (5) dazu eingerichtet ist, die Strömungsrichtung der Wärmeaustauschflüssigkeit in Richtung des Bugs (8) der Dehnwelle (9) zu lenken.

3. Dehnradiator nach Anspruch 2, **dadurch gekennzeichnet, dass** der Strömungsleitteil (5) die Form einer Trapezplatte aufweist.

4. Dehnradiator nach Anspruch 2, **dadurch gekennzeichnet, dass** der Strömungsleitteil (5) die Form eines Keils aufweist.

5. Dehnradiator nach Anspruch 3 und 4, **dadurch gekennzeichnet, dass** die Trapezplatte in Richtung des Bugs (8) gesehen spitz zulaufende ausgebildet ist.

6. Dehnradiator nach Anspruch 1, **dadurch gekennzeichnet, dass** der Strömungsleitteil (5) die Form eines Kegels aufweist.

7. Dehnradiator nach Anspruch 1, **dadurch gekennzeichnet, dass** die Dehnwellen (9) bezüglich einer durch die Zulaufmittel (2) und Ablaufmittel (12) hindurchgehenden Symmetrieebene symmetrisch angeordnet sind.

8. Dehnradiator nach Anspruch 7, **dadurch gekennzeichnet, dass** der Dehnwellen-Hohlraum (7) durch ein mit einem Abdeckblech (6) verschweißtes Wellblech gebildet ist.

9. Dehnradiator nach Anspruch 1, **dadurch gekennzeichnet, dass** die Zulaufmittel (2) durch zwei mit ihren Schenkeln zueinander gerichtete U-Profile gebildet sind und der Strömungsleitteil (5) ein Blechteil ist, der an einem dieser U-Profile angeschweißt ist.

10. Dehnradiator nach Anspruch 9, **dadurch gekennzeichnet, dass** der Mündungsbereich (4) als rechteckförmiger Schlitz in einem der U-Profile ausgebildet ist.

11. Verwendung des Dehnradiators gemäß einem der Ansprüche 1 bis 10 bei einem elektrischen Verteiltransformator, der in einem Energieversorgungsnetz eingebundenen ist.

## Claims

1. Expansion radiator for a hermetically sealed electrical transformer or a choke, to which a heat exchange fluid is supplied via an inflow means (2), guided through an expansion corrugation cavity (7) formed by an expansion corrugation (9) and an associated cover part (6), and then drained via outflow means (12), **characterised in that** a flow guiding part (5) directing the flow direction of the heat exchange fluid is disposed in an orifice region (4) between the inflow means (2) and expansion corrugation cavity (7), which projects into the expansion corrugation cavity (7).

2. Expansion radiator according to claim 1, **characterised in that** the flow guiding part (5) is designed to direct the heat exchange fluid in the direction of the nose (8) of the expansion corrugation (9).

3. Expansion radiator according to claim 2, **characterised in that** the flow guiding part (5) is trapezoidal-plate-shaped.

4. Expansion radiator according to claim 2, **characterised in that** the flow guiding part (5) is wedge-shaped.

5. Expansion radiator according to claim 3 and 4, **characterised in that** the trapezoidal plate tapers toward the nose (8).

6. Expansion radiator according to claim 1, **characterised in that** the flow guiding part (5) is cone-shaped.

7. Expansion radiator according to claim 1, **characterised in that** the expansion corrugations (9) are disposed symmetrically with respect to the plane of symmetry running through the inflow means (2) and outflow means (12).

8. Expansion radiator according to claim 7, **characterised in that** the expansion corrugation cavity (7) is formed by a corrugated sheet welded to a cover sheet (6).

9. Expansion radiator according to claim 1, **characterised in that** the inflow means (2) is constituted by two U-sections with their legs aligned to one another and the flow guiding part (5) is a metal piece welded to one of these U-sections.

10. Expansion radiator according to claim 9, **characterised in that** the orifice region (4) is implemented as a rectangular slit in one of the U-sections.

11. Use of the expansion radiator according to one of claims 1 to 10 for an electrical distribution transformer incorporated in a power grid.

## Revendications

1. Radiateur extensible pour un transformateur électrique hermétiquement fermé ou une self, auquel un liquide caloporteur est amené via un moyen d'admission (2), traverse une cavité pour arbre d'extension (7), formée par un arbre d'extension (9) et un cache associé (6), et est ensuite évacué via des moyens d'évacuation (12), **caractérisé en ce qu'**est agencée, dans une zone d'embouchure (4) entre le moyen d'admission (2) et la cavité pour arbre d'extension (7), une pièce de guidage d'écoulement (5) qui guide le sens de l'écoulement du liquide caloporteur et fait saillie dans la cavité pour arbre d'extension (7).

2. Radiateur extensible selon la revendication 1, **caractérisé en ce que** la pièce de guidage d'écoulement (5) est configurée pour diriger le sens de l'écoulement du liquide caloporteur en direction de l'avant (8) de l'arbre d'extension (9).

3. Radiateur extensible selon la revendication 2, **caractérisé en ce que** la pièce de guidage d'écoulement (5) présente la forme d'une plaque trapézoïdale.

4. Radiateur extensible selon la revendication 2, **caractérisé en ce que** la pièce de guidage d'écoulement (5) présente la forme d'une cale.

5. Radiateur extensible selon la revendication 3 et 4, **caractérisé en ce que**, vue en direction de l'avant (8), la plaque trapézoïdale présente une forme effilée en pointe.

6. Radiateur extensible selon la revendication 1, **caractérisé en ce que** la pièce de guidage d'écoulement (5) présente la forme d'un cône.

7. Radiateur extensible selon la revendication 1, **caractérisé en ce que** les arbres d'extension (9) sont agencés symétriquement par rapport à un plan de symétrie qui traverse les moyens d'admission (2) et d'évacuation (12).

8. Radiateur extensible selon la revendication 7, **caractérisé en ce que** la cavité pour arbre d'extension (7) est formée par une tôle ondulée soudée à une tôle de recouvrement (6).

9. Radiateur extensible selon la revendication 1, **caractérisé en ce que** les moyens d'admission (2) sont formés par deux profilés en U dont les branches se regardent et **en ce que** la pièce de guidage d'écoulement (5) est une pièce de tôle qui est soudée à l'un de ces profilés en U.

10. Radiateur extensible selon la revendication 9, **caractérisé en ce que** la zone d'embouchure (4) se présente sous la forme d'une fente rectangulaire dans l'un des profilés en U.

11. Utilisation du radiateur extensible selon l'une des revendications 1 à 10 dans un transformateur de distribution électrique qui est intégré à un réseau d'approvisionnement en énergie.
